# EUROPÄISCHE PATENTSCHRIFT

(11) **EP 0 896 381 B1**
(45) Veröffentlichungstag und Bekanntmachung des Hinweises auf die Patenterteilung: **30.07.2003**
(21) Anmeldenummer: 98202626.2
(22) Anmeldetag: 04.08.1998
(51) Int. Cl.: H01P 1/387

(54) **Mikrowellen-Bauelement**
Microwave component
Composant à micro-ondes

(30) Priorität: 07.08.1997 DE 19734098
(43) Veröffentlichungstag der Anmeldung: 10.02.1999
(73) Patentinhaber: Philips Intellectual Property & Standards GmbH, 20099 Hamburg (DE); Koninklijke Philips Electronics N.V., 5621 BA Eindhoven (NL)
(72) Erfinder: Wendel, Ralf, Dr., Röntgenstrasse 24, 22335 Hamburg (DE)
(74) Vertreter: Peters, Carl Heinrich, Dipl.-Ing.

(56) Entgegenhaltungen:
- US-A- 3 651 430
- US-A- 3 928 824
- US-A- 3 935 549
- US-A- 4 675 621

## Beschreibung

Die Erfindung bezieht sich auf ein Mikrowellen-Bauelement mit einer Mikrowellen-Leiteranordnung zum Leiten elektromagnetischer Wellen und einem gyromagnetischen Werkstoff, der in Wirkverbindung mit den elektromagnetischen Wellen angeordnet und mit einem Magnetfeld vorgebbarer Feldstärke dadurch beaufschlagbar ist, daß der gyromagnetische Werkstoff, wenigstens ein Magnet zur Herstellung des magnetischen Feldes und ein geometrisch veränderbares magnetisches Abstimmelement mit zwecks Abgleich der magnetischen Feldstärke veränderbarer magnetischer Leitfähigkeit in einem magnetischen Kreis angeordnet sind, nach DE-A1-19707153.

Bei dem Mikrowellen-Bauelement nach dem Hauptpatent wird das geometrisch veränderbare magnetische Abstimmelement bevorzugt durch eine justierbare Schraube, einen justierbaren Stift bzw. eine mechanisch verformbare Lasche gebildet, durch die ein Luftspalt in seiner Breite verändert werden kann, was zu einer veränderbaren magnetischen Leitfähigkeit führt. Ein derart ausgebildetes magnetisches Abstimmelement vereinfacht den Abgleich der magnetischen Feldstärke in dem Mikrowellen-Bauelement der eingangs genannten Art.

Es zeigt sich jedoch, daß in der Handhabung magnetischer Abstimmelemente der beschriebenen Art Nachteile auftreten können, wenn die Mikrowellen-Leiteranordnung nicht, wie im Hauptpatent dargestellt, angrenzend an den Bodenabschnitt bzw. Bodenbereich des Gehäuses angeordnet wird, sondern an anderer Stelle, und wenn dadurch eine Anordnung des magnetischen Abstimmelements angrenzend an den Bodenabschnitt die aus konstruktiven Gründen vorteilhafteste Lösung darstellen würde. Als Bodenabschnitt ist dabei derjenige Teil des Gehäuses bezeichnet, der beim Einbau des Mikrowellen-Bauelements in ein Gerät oder dergleichen in wenigstens bereichsweise formschlüssigen Kontakt mit für eine Aufnahme des Mikrowellen-Bauelements vorgesehenen Teilen dieses Geräts gebracht wird. Die Zugänglichkeit dieses Bodenabschnitts kann nach Einbau des Mikrowellen-Bauelements derart eingeschränkt sein, daß eine Abstimmung des magnetischen Kreises des Mikrowellen-Bauelements in unvertretbarer Weise erschwert wird.

Die Erfindung hat die Aufgabe, bei einem gattungsgemäßen Mikrowellen-Bauelement das magnetische Abstimmelement derart auszubilden, daß seine Handhabbarkeit auch für unterschiedliche Einbaulagen des Mikrowellen-Bauelements gewährleistet ist.

Erfindungsgemäß wird diese Aufgabe bei einem Mikrowellen-Bauelement der eingangs genannten Art dadurch gelöst, daß das magnetische Abstimmelement eine verschiebbar angeordnete, magnetisch leitende Lasche umfaßt und durch Verschiebung der Lasche die geometrische Form eines in den magnetischen Kreis einbezogenen Raumbereiches verändert wird, dessen magnetische Leitfähigkeit geringer ist als diejenige der Lasche.

Das bei der erfindungsgemäßen Ausbildung des magnetischen Abstimmelements als Lasche bezeichnete Konstruktionselement stellt allgemein ein aus einem magnetisch leitenden Werkstoff gebildetes Teil dar, welches verschiebbar in einem Raumbereich angeordnet ist, der Teil des magnetischen Kreises ist und eine geringe magnetische Leitfähigkeit aufweist. Bevorzugt kann dieses Konstruktionselement, d.h. diese Lasche, ein magnetisch leitendes Blech sein, welches in einem Luftspalt bewegbar in der Weise angeordnet ist, daß durch Verschiebung der Lasche die Form, insbesondere die Breite, dieses Luftspalts verändert wird. Damit läßt sich mit einem leicht beherrschbaren und fein dosierbaren Betätigungsvorgang ein sehr genauer Abgleich der magnetischen Feldstärke erreichen. Eine Lasche ist zudem konstruktiv weniger aufwendig als beispielsweise eine Justierschraube und feiner dosierbar zu betätigen als beispielsweise eine zu biegende Lasche.

Vorzugsweise umfaßt das erfindungsgemäße Mikrowellen-Bauelement ein die Mikrowellen-Leiteranordnung, den gyromagnetischen Werkstoff und den Magneten wenigstens teilweise umschließendes Gehäuse, das wenigstens bereichsweise aus magnetisch leitendem Werkstoff ausgebildet und in dem magnetischen Kreis angeordnet ist, das mit wenigstens einem seiner im magnetischen Kreis angeordneten Bereiche wenigstens einen Teil des magnetischen Abstimmelements bildet und an dem die Lasche verschiebbar angeordnet ist. Das magnetische Abstimmelement kann hierbei insbesondere an einen Bodenabschnitt des Gehäuses angrenzend angeordnet sein, wobei der Bodenabschnitt derjenige Gehäuseteil ist, über den eine Verbindung des Mikrowellen-Bauelements zwecks Halterung in einem dafür vorgesehenen Aufnahmeelement beim Einbau in ein Gerät oder dergleichen bestimmungsgemäß erfolgt. Dieser Bodenabschnitt des Gehäuses stellt somit eine mechanische und thermische Verbindung zu dem Gerät her, in welches das Mikrowellen-Bauelement eingesetzt wird. Eine verschiebbar an diesem Bodenabschnitt anliegende Lasche kann auch dann noch einfach und genau justiert werden, wenn der Bodenabschnitt selbst entlang seiner flächigen Ausdehnung aufgrund der beschriebenen Einbaulage nicht mehr zugänglich ist.

Die erfindungsgemäße Ausbildung des magnetischen Abstimmelements ist vorteilhaft geeignet für ein Mikrowellen-Bauelement, bei dem die Mikrowellen-Leiteranordnung in einem bestimmten räumlichen Abstand zum Bodenabschnitt des Gehäuses angeordnet ist. Eine solche Anordnung der Mikrowellen-Leiteranordnung wird vorteilhaft dann gewählt, wenn das Mikrowellen-Bauelement außer der Mikrowellen-Leiteranordnung weitere Konstruktionselemente umfaßt, deren Anordnung unmittelbar angrenzend an den Bodenabschnitt des Gehäuses vorzuziehen oder notwendig ist. Dabei kann es sich insbesondere um thermisch belastete Konstruktionselemente wie beispielsweise Lastimpedanzen handeln. Eine Wärmeabfuhr von derartigen Lastimpedanzen ist nur bei möglichst guter thermischer Verbindung zur Umgebung des Mikrowellen-Bauelements und damit vorzugsweise zum Bodenabschnitt des Gehäuses gewährleistet.

Weitere vorteilhafte Ausgestaltungen der Erfindung sind in den Unteransprüchen dargestellt.

Ausführungsbeispiele der Erfindung sind in der Zeichnung dargestellt und werden im nachfolgenden näher beschrieben. Übereinstimmende Elemente sind in der gesamten Zeichnung mit denselben Bezugszeichen dargestellt. Es zeigen
Fig. 1 eine Draufsicht auf ein Mikrowellen-Bauelement gemäß einem ersten sowie einem zweiten Ausführungsbeispiel, im folgenden als Ansicht W bezeichnet,
Fig. 2 eine Rückansicht der Mikrowellen-Bauelemente gemäß Fig. 1, im folgenden als Ansicht X bezeichnet,
Fig. 3 eine Vorderansicht des ersten der Ausführungsbeispiele des Mikrowellen-Bauelements gemäß Fig. 1, im folgenden als Ansicht Y bezeichnet,
Fig. 4 eine Seitenansicht des ersten der Ausführungsbeispiele des in Fig. 1 dargestellten Mikrowellen-Bauelements, im folgenden als Ansicht Z bezeichnet,
Fig. 5 einen Schnitt durch das erste Ausführungsbeispiel des Mikrowellen-Bauelements gemäß Fig. 1 entlang der in Fig. 1 dargestellten Schnittlinie A-A,
Fig. 6 einen Schnitt durch das erste Ausführungsbeispiel des Mikrowellen-Bauelements gemäß Fig. 1 entlang der in Fig. 1 dargestellten Schnittlinie B-B,
Fig. 7 einen Schnitt durch das erste Ausführungsbeispiel des Mikrowellen-Bauelements gemäß Fig. 1 entlang der in Fig. 4 dargestellten Schnittlinie C-C,
Fig. 8 eine Vorderansicht (Ansicht Y) eines zweiten der Ausführungsbeispiele des Mikrowellen-Bauelements gemäß Fig. 1,
Fig. 9 eine Seitenansicht (Ansicht Z) des zweiten Ausführungsbeispiels des Mikrowellen-Bauelements gemäß Fig. 1,
Fig. 10 einen Schnitt durch das zweite Ausführungsbeispiel des Mikrowellen-Bauelements gemäß Fig. 1 entlang der in Fig. 1 dargestellten Schnittlinie A-A,
Fig. 11 einen Schnitt durch das zweite Ausführungsbeispiel des Mikrowellen-Bauelements gemäß Fig. 1 entlang der in Fig. 1 dargestellten Schnittlinie B-B,
Fig. 12 einen Schnitt durch das zweite Ausführungsbeispiel des Mikrowellen-Bauelements gemäß Fig. 1 entlang der in Fig. 9 dargestellten Schnittlinie C'-C'.

Die beiden in den Figuren dargestellten Ausführungsbeispiele zeigen ein Mikrowellen-Bauelement, welches einen Mikrowellen-Zirkulator bildet, der durch reflexionsfreien Abschluß eines seiner drei Tore seiner Mikrowellen-Leiteranordnung durch eine entsprechend dimensionierte Lastimpedanz für die Funktion eines Mikrowellen-Isolators ausgebildet sein kann. Dieses -Mikrowellen-Bauelement umfaßt ein Gehäuse, bestehend aus einem im wesentlichen wannenförmigen Gehäuseteil 1 und einem Deckelteil 2. Das im wesentlichen wannenförmige Gehäuseteil 1 umfaßt einen Bodenabschnitt 3 von wenigstens weitgehend quadratischem Umfang sowie vier sich.am Umfang des Bodenabschnitts 3 anschließende Wandabschnitte 4, 5, 6, 7. Ein erster dieser Wandabschnitte mit dem Bezugszeichen 4 bildet dabei die in der Vorderansicht (Ansicht Y) sichtbare Wand des Gehäuseteils 1. Ein zweiter der Wandabschnitte mit dem Bezugszeichen 5 bildet den in der Rückansicht (Ansicht X) sichtbaren Teil des Gehäuseteils 1, ein dritter Wandabschnitt mit dem Bezugszeichen 6 bildet den in der linken Seitenansicht (Ansicht Z) sichtbaren Teil des Gehäuseteils 1, und der vierte Wandabschnitt 7 bildet den in der Seitenansicht von rechts - der Ansicht Z entgegengesetzt - sichtbaren Teil des Gehäuseteils 1. Das Gehäuseteil 1 mit Bodenabschnitt 3 und Wandabschnitten 4 bis 7 ist vorzugsweise einstückig durch spanlose Bearbeitung aus einem im wesentlichen plattenförmigen, magnetisch leitenden Werkstoff geformt, beispielsweise aus einem magnetisch leitenden Blech gestanzt und abgekantet. In entsprechender Weise ist auch das Deckelteil 2 gefertigt.

Die Wandabschnitte 4 bis 7 sind im wesentlichen rechteckförmig ausgestaltet. An ihren dem Umfang des Bodenabschnitts 3 abgewandten Kanten weisen sie zapfenartige Vorsprünge auf, die beim Zusammenfügen des Gehäuseteils 1 mit dem Deckelteil 2 in entsprechende Ausnehmungen im Deckelteil 2 formschlüssig eingreifen. Diese zapfenartigen Vorsprünge an den Wandabschnitten 4 bis 7 sind mit dem Bezugszeichen 8, die Ausnehmungen im Deckelteil 2 mit dem Bezugszeichen 9 bezeichnet. Gehäuseteil 1 und Deckelteil 2 können durch Verkleben, Verschweißen, Verlöten oder Abwinkeln bzw. Verschwenken der zapfenartigen Vorsprünge 8 miteinander verbunden werden. Darüber hinaus ist jede andere im Ergebnis gleich wirkende Verbindungsart von Gehäuseteil 1 und Deckelteil 2 möglich.

Die Wandabschnitte 4 bis 7 sind nicht bis an die Ecken des im wesentlichen quadratischen Umfangs des Bodenabschnitts 3 geführt, sondern im Bereich dieser Ecken ausgespart. In diesen Ecken sind in dem Bodenabschnitt 3 Durchbrüche vorgesehen, die als Schraublöcher zur Befestigung des Mikrowellen-Bauelements in einem Gerät oder dergleichen dienen, in dem das Mikrowellen-Bauelement Einsatz findet. Diese Durchbrüche, in den dargestellten Ausführungsbeispielen mit den Bezugszeichen 10 versehen, sind beispielsweise von kreisrundem Umfang; sie können jedoch auch als schlitzförmige Rücksprünge im Umfang des Bodenabschnitts oder in vergleichbar wirkender Kontur ausgebildet sein.

Das Gehäuse 1, 2 in der vorstehend beschriebenen Ausgestaltung bildet Teil eines magnetischen Kreises, in den im weiteren eine Anzahl im wesentlichen scheibenförmiger Bauteile einbezogen ist, die stapelförmig zwischen Bodenabschnitt 3 und Deckelteil 2 angeordnet sind. In der Reihenfolge der Stapelung sind dies, beginnend mit dem an das Deckelteil 2 angrenzenden Bauteil, eine erste Ferritscheibe 11, ein flächiger Innenleiter 12, eine zweite Ferritscheibe 13, ein Zwischenelement 14, ein kreisscheibenförmiger Permanentmagnet 15, eine Thermofluxscheibe 16 und, im gezeigten Fall durch einen Luftspalt 17 abgetrennt, eine verschiebbar angeordnete Lasche 18. In dieser Stapelung bilden die Ferritscheiben 11, 13 zusammen mit dem Innenleiter 12 die Mikrowellen-Leiteranordnung, zu der das Deckelteil 2 und das Zwischenelement 14 die in diesem Beispiel symmetrisch beabstandeten Außenleiter bilden. Dazu ist das Zwischenelement 14 elektrisch leitend ausgebildet. Das Zwischenelement 14 ist außerdem aus einem auch magnetisch leitenden Material geformt und bildet dadurch zugleich eine Polscheibe zur Verteilung und Homogenisierung des vom Permanentmagneten 15 beaufschlagten Magnetfeldes, welches die Mikrowellen-Leiteranordnung 11, 12, 13 senkrecht zur flächigen Ausdehnung des Innenleiters 12 durchsetzt. Das Zwischenelement 14 ist formschlüssig zwischen die Wandabschnitte 4 bis 7 eingefügt. Um jedoch einen magnetischen Kurzschluß zu diesen Wandabschnitten 4 bis 7 zu vermeiden, ist das Zwischenelement 14 mit Rücksprüngen entlang seiner an die Wandabschnitte 4 bis 7 angrenzenden Kanten versehen, so daß sich das Zwischenelement 14 an den Wandabschnitten lediglich über schmale Stege 19 abstützt. Im übrigen ist das Zwischenelement 14 vorzugsweise ebenfalls spanlos aus einem magnetisch leitenden Blech geformt.

Anstelle des beschriebenen Zwischenelements 14 kann bei einer Abwandlung der dargestellten Ausführungsbeispiele auch ein mehrteiliges Zwischenelement aus einem elektrisch leitenden, folienartigen Teil als Außenleiter für die Mikrowellen-Leiteranordnung 11, 12, 13 und einer Anordnung aus magnetisch leitenden Polscheiben zum Einsatz kommen.

Die Lasche 18 besteht im dargestellten Ausführungsbeispiel aus einem ebenen, magnetisch leitenden Blech und liegt flächig am Bodenabschnitt 3 an. Die Lasche 18 bildet mit dem Luftspalt 17 ein in dem magnetischen Kreis angeordnetes, geometrisch veränderbares magnetisches Abstimmelement. Durch Verschieben der Lasche 18 in einer Richtung parallel zur Schnittlinie A-A auf dem Bodenabschnitt 3 wird der Luftspalt 17 in seiner Kontur, insbesondere seiner Breite, verändert und damit in seiner magnetischen Leitfähigkeit eingestellt. Dies verändert die magnetische Feldstärke im gesamten magnetischen Kreis und damit auch im Bereich der Mikrowellen-Leiteranordnung. Ein Abgleich des Mikrowellen-Bauelements wird auf diese Weise einfach und präzise ermöglicht.

In dem Bereich des Bodenabschnitts 3, an dem die Lasche verschiebbar angeordnet ist, ist eine von der Lasche 18 wenigstens teilweise überdeckbare, sich vornehmlich in Verschiebungsrichtung der Lasche 18 erstreckende, schlitzförmige Ausnehmung 20 in den Bodenabschnitt 3 eingebracht; beispielsweise eine Ausstanzung. Durch die Wahl der Kontur dieser Ausnehmung 20 können die Abgleicheigenschaften durch das magnetische Abstimmelement beeinflußt werden.

In dem ersten und dem zweiten Wandabschnitt 4, 5 sind ferner entlang der Berandung, entlang der diese Wandabschnitte 4, 5 sich an den Umfang des Bodenabschnitts 3 anschließen, Ausnehmungen 21 bzw. 22 vorgesehen, durch die auch bei in beispielsweise einem Gerät montiertem Mikrowellen-Bauelement noch eine Verschiebung der Lasche 18 und damit ein Abgleich leicht vorgenommen werden kann. Eine gesonderte mechanische Befestigung der Lasche 18 am Bodenabschnitt 3 ist nicht dargestellt und kann auch entfallen, da beide Elemente durch magnetische Anziehung in ihrer Lage zueinander gehalten werden. Darüber hinaus kann jedoch auch eine Sicherung der Lage der Lasche 18 durch Klebstoff oder Sicherungslack o.dgl. vorgenommen werden.

Der Innenleiter 12 weist zur Bildung der drei Tore des Mikrowellen-Bauelements drei Anschlußleiter 23, 24, 25 auf. Diese sind durch entsprechend angeordnete Rücksprünge 26, 27, 28 im ersten, dritten bzw. vierten Wandabschnitt 4, 6 bzw. 7 aus dem Gehäuse 1, 2 des Mikrowellen-Bauelements herausgeführt, wodurch eine elektrische Isolierung des Innenleiters 12 gegen das Gehäuse 1, 2 gewährleistet ist.

Der Fixierung der Einbaulage der im wesentlichen scheibenförmigen Bauteile 11 bis 18 - wobei sich der Luftspalt 17 als Folge der vorgewählten Einbaulage der Elemente 11 bis 16 und 18 ergibt - dienen zwei Stützelemente 29, 30, die sich entlang des dritten bzw. des vierten Wandabschnitts 6 bzw. 7 formschlüssig (und ebenfalls kraftschlüssig) zwischen dem Bodenabschnitt 3 und dem Zwischenelement 14 erstrecken. Diese Stützelemente 29, 30 sind elektrisch leitend, jedoch magnetisch nichtleitend ausgebildet und vorzugsweise aus Aluminium geformt. Sie definieren die räumliche Position des Zwischenelements 14 gegenüber dem Bodenabschnitt 3, d.h. sie legen den Abstand dieser beiden Elemente zueinander fest. Außerdem stellen sie die wesentliche elektrische Verbindung zwischen dem Gehäuseteil 1 und dem Zwischenelement 14 dar. Die Stützelemente 29, 30 füllen dabei einen Teil des Raumbereiches innerhalb des Mikrowellen-Bauelements aus, der durch den Bodenabschnitt 3, das Zwischenelement 14 sowie die Wandabschnitte 4 bis 7 umgrenzt wird. Dieser Raumbereich enthält weiterhin den Permanentmagneten 15 und die Thermofluxscheibe 16 sowie das magnetische Abstimmelement mit der Lasche 18 und dem durch sie beeinflußbaren Luftspalt 17. Dabei ist innerhalb des beschriebenen Raumbereiches ein an einen Teilabschnitt des Bodenabschnitts 3 angrenzender Teilraum 31 von den aufgelisteten Bauteilen ausgespart. Dieser Teilraum 31 ist durch fett gezeichnete, gestrichelte Linie angedeutet. In dem Teilraum 31, der in unmittelbarer Nachbarschaft mit dem Bodenabschnitt 3 steht und damit einen guten elektrischen und vor allem thermischen Kontakt zum Bodenabschnitt 3 aufweist, kann bevorzugt die erwähnte Lastimpedanz angeordnet werden, durch die einer der Anschlußleiter des Innenleiters 12, bevorzugt der erste Anschlußleiter 23, reflexionsfrei abgeschlossen werden kann. Der vorhandene Teilraum 31 ermöglicht dabei eine Lastimpedanz-Anordnung, die für eine im Vergleich zu den Abmessungen des Gehäuses 1, 2 des Mikrowellen-Bauelements hohe Verlustleistung ausgelegt werden kann. Damit läßt sich ein Mikrowellen-Isolator hoher Leistungsklasse mit sehr kompakten Abmessungen aufbauen. Vorgesehen ist insbesondere eine Lastimpedanz mit einer Leistungsaufnahme im Bereich zwischen 50 und 200 Watt. Diese große Lastimpedanz kann innerhalb des Gehäuses 1, 2 angeordnet werden, ohne die Abmessungen des Bodenabschnitts 3 zu erhöhen. Die Anordnung der Lastimpedanz angrenzend an den Bodenabschnitt 3 gewährleistet ferner eine thermische Entkopplung von der Mikrowellen-Leiteranordnung 11 bis 13.

Für den Zusammenbau der beschriebenen Ausführungsbeispiele des erfindungsgemäßen Mikrowellen-Bauelements wird in das Gehäuseteil 1 zunächst die Lasche 18 eingelegt. Anschließend werden die Stützelemente 29, 30 in das Gehäuseteil 1 eingebracht. In dem zwischen den Stützelementen 29, 30 und dem Bodenabschnitt 3 bzw. der Lasche 18 liegenden Raumbereich wird daraufhin die Thermofluxscheibe 16 und der Permanentmagnet 15 angeordnet und es wird dieser Raumbereich durch das Zwischenelement 14 abgedeckt. Zur Gewährleistung des Luftspalts 17 muß dabei die Höhe der Stützelemente 29, 30 in Blickrichtung der Ansicht W größer sein als die Summe der Höhen der Lasche 18, der Thermofluxscheibe 16 und des Permanentmagneten 15. Anstelle der aus Gründen der Vereinfachung dargestellten einzigen Thermofluxscheibe 16 kann in der Praxis auch eine Anordnung aus mehreren Thermofluxscheiben zur Anwendung gelangen. Vorteilhaft werden in einer Vormontage der Permanentmagnet 15 und die Thermofluxscheibe 16 auf dem Zwischenelement 14 beispielsweise durch Klebung befestigt und die so vormontierte Baugruppe 14, 15, 16 mit dem Permanentmagneten 15 in Richtung auf den Bodenabschnitt 3 auf die Stützelemente 29, 30 aufgesetzt. Auf das Zwischenelement 14 wird die Mikrowellen-Leiteranordnung aus den Ferritscheiben 11, 13 und dem Innenleiter 12 geschichtet und durch Aufbringen des Deckelteils 2 und dessen Fixierung am Gehäuseteil 1 fixiert.

Die Montage des gesamten Mikrowellen-Bauelements läßt sich stapelweise in einer Montagelehre vollführen, die beispielsweise drei Stifte aufweist, die zur Montage durch entsprechende, in den Ausführungsbeispielen nicht dargestellte Ausnehmungen im Bodenabschnitt 3 geführt werden und die Lage der einzelnen, scheibenförmigen Bauteile 11 bis 16, 18 definieren. Nach Befestigung des Deckelteils 2 wird das Mikrowellen-Bauelement von diesen Stiften abgezogen.

Der Permanentmagnet 15 wird in vollständig aufmagnetisiertem Zustand eingebaut. Das für den Betrieb des Mikrowellen-Bauelements nötige Magnetfeld wird mit der verschiebbaren Lasche abgeglichen. Für den mechanischen Zugriff auf diese Lasche 18 kann auch die Ausnehmung 20 im Bodenabschnitt 3 herangezogen werden, solange diese - bedingt durch die Einbaulage des Mikrowellen-Bauelements - zugänglich ist.

Die in den Figuren dargestellten Ausführungsbeispiele unterscheiden sich bezüglich der Ausbildung des Teilraumes 31 durch die jeweils gewählte Form für den Permanentmagneten 15. Während im ersten Ausführungsbeispiel gemäß Fig. 1 bis 7 der scheibenförmige Permanentmagnet eine radiale Ausdehnung aufweist, die im wesentlichen mit derjenigen der Ferritscheiben 11, 13 übereinstimmt, ist im zweiten Ausführungsbeispiel gemäß Fig. 1, 2, 8 bis 12 ein Permanentmagnet mit geringeren radialen Abmessungen eingesetzt. Um auf ein vergleichbares Volumen für den Permanentmagneten 15 zu kommen, ist die Dicke des scheibenförmigen Permanentmagneten 15 im zweiten Ausführungsbeispiel größer gewählt als im ersten Ausführungsbeispiel. Entsprechend erstreckt sich der Teilraum 31 im ersten Ausführungsbeispiel zu einem wesentlichen Anteil in den Zwischenraum zwischen dem Permanentmagneten 15 und der Lasche 18, d.h. in den Luftspalt 17. Im Vergleich dazu nimmt der Teilraum 31 im zweiten Ausführungsbeispiel in wesentlich stärkerem Anteil einen Raumbereich zwischen dem Bodenabschnitt 3 und dem Zwischenelement 14 ein, der seitlich durch den ersten Wandabschnitt 4 einerseits sowie durch den Permanentmagneten 15 und die Lasche 18 andererseits eingegrenzt wird. Durch die Verkleinerung der radialen Abmessung des Permanentmagneten 15 im zweiten Ausführungsbeispiel ist außerdem eine Vergrößerung des Teilraumes 31 zur Aufnahme einer Lastimpedanz gegenüber dem ersten Ausführungsbeispiel möglich.

## Patentansprüche

1. Mikrowellen-Bauelement mit einer Mikrowellen-Leiteranordnung zum Leiten elektromagnetischer Wellen und einem gyromagnetischen Werkstoff, der in Wirkverbindung mit den elektromagnetischen Wellen angeordnet und mit einem Magnetfeld vorgebbarer Feldstärke dadurch beaufschlagbar ist, daß der gyromagnetische Werkstoff, wenigstens ein Magnet (15) zur Herstellung des magnetischen Feldes und ein geometrisch veränderbares magnetisches Abstimmelement (18) mit zwecks Abgleich der magnetischen Feldstärke veränderbarer magnetischer Leitfähigkeit in einem magnetischen Kreis angeordnet sind, **dadurch gekennzeichnet, daß** das magnetische Abstimmelement eine verschiebbar angeordnete, magnetisch leitende Lasche (18) umfaßt und durch Verschiebung der Lasche die geometrische Form eines in den magnetischen Kreis einbezogenen Raumbereiches verändert wird, dessen magnetische Leitfähigkeit geringer ist als diejenige der Lasche.

2. Mikrowellen-Bauelement nach Anspruch 1, **gekennzeichnet durch** ein die Mikrowellen-Leiteranordnung, den gyromagnetischen Werkstoff und den Magneten wenigstens teilweise umschließendes Gehäuse, das wenigstens bereichsweise aus magnetisch leitendem Werkstoff ausgebildet und in dem magnetischen Kreis angeordnet ist, das mit wenigstens einem seiner im magnetischen Kreis angeordneten Bereiche wenigstens einen Teil des magnetischen Abstimmelements bildet und an dem die Lasche verschiebbar angeordnet ist.

3. Mikrowellen-Bauelement nach Anspruch 2, **dadurch gekennzeichnet, daß** das Gehäuse ein im wesentlichen wannenförmiges Gehäuseteil (1) umfaßt, welches einen Bodenabschnitt (3) aufweist, der den Bereich des Gehäuses umfaßt, der wenigstens einen Teil des magnetischen Abstimmelements bildet und an dem die Lasche verschiebbar angeordnet ist.

4. Mikrowellen-Bauelement nach Anspruch 1, 2 oder 3, **dadurch gekennzeichnet, daß** durch die Lasche ein Luftspalt veränderbarer Breite gebildet wird.

5. Mikrowellen-Bauelement nach Anspruch 2, 3 oder 4, **dadurch gekennzeichnet, daß** der Bereich des Gehäuses, an dem die Lasche verschiebbar angeordnet ist, eine von der Lasche wenigstens teilweise überdeckbare, sich vornehmlich in Verschiebungsrichtung der Lasche erstreckende, schlitzförmige Ausnehmung aufweist.

6. Mikrowellen-Zirkulator, **gekennzeichnet durch**
ein Mikrowellen-Bauelement nach einem der Ansprüche 1 bis 5.

7. Mikrowellen-Isolator, **gekennzeichnet durch**
ein Mikrowellen-Bauelement nach einem der Ansprüche 1 bis 5.

## Claims

1. A microwave component with a microwave guiding arrangement for conducting electromagnetic waves and a gyromagnetic material which is arranged in operational connection with the electromagnetic waves and is capable of being energized by means of a magnetic field of a given field strength in that the gyromagnetic material, at least one magnet (15) for generating the magnetic field, and a geometrically changeable magnetic tuning element (18) are arranged in a magnetic circuit, said tuning element having a changeable magnetic permeance for the purpose of adjusting the magnetic field strength, **characterized in that** the magnetic tuning element comprises a magnetically permeable strip (18) which is arranged with sliding possibility, and **in that** the geometric shape of a spatial region which forms part of the magnetic circuit and whose magnetic permeance is smaller than that of the strip is changed by a sliding movement of the strip.

2. A microwave component as claimed in claim 1, **characterized by** a housing which surrounds at least partly the microwave guiding arrangement, the gyromagnetic material, and the magnet, which is formed at least locally from a magnetically permeable material and is arranged in the magnetic circuit, which forms at least part of the magnetic tuning element with at least one of its regions arranged in the magnetic circuit, and to which the strip is mounted with sliding possibility.

3. A microwave component as claimed in claim 2, **characterized in that** the housing comprises a substantially tub-shaped housing part (1) having a bottom portion (2) which covers the region of the housing, which forms at least part of the magnetic tuning element, and on which the strip is arranged with sliding possibility.

4. A microwave component as claimed in claim 1, 2 or 3, **characterized in that** an air gap of changeable width is formed by the strip.

5. A microwave component as claimed in claim 2, 3 or 4, **characterized in that** the region of the housing over which the strip is arranged with sliding possibility comprises an elongate opening which can be covered at least partly by the strip and which extends substantially in the sliding direction of the strip.

6. A microwave circulator, **characterized by** a microwave component as claimed in any one of the claims 1 to 5.

7. A microwave isolator, **characterized by** a microwave component as claimed in any one of the claims 1 to 5.

## Revendications

1. Composant à micro-ondes avec un dispositif conducteur de micro-ondes pour la conduction d'ondes électromagnétiques et un matériau gyromagnétique qui est disposé en liaison active avec les ondes électromagnétiques et peut être alimenté avec un champ magnétique d'intensité de champ à déterminer préalablement par le fait que le matériau gyromagnétique, du moins un aimant (15) pour la production du champ magnétique et un élément d'accord magnétique géométriquement variable (18) avec une conductibilité magnétique variable en vue de l'égalisation de l'intensité de champ magnétique sont disposés dans un circuit magnétique, **caractérisé en ce que** l'élément d'accord magnétique comprend un collier de fixation (18) conducteur magnétiquement et disposé à coulissement et, par coulissement du collier de fixation, la forme géométrique d'un espace compris dans le circuit magnétique est modifiée, sa conductibilité magnétique étant inférieure à celle du collier de fixation.

2. Composant à micro-ondes selon la revendication 1, **caractérisé par** un boîtier renfermant, du moins en partie, le dispositif de conducteur de micro-ondes, le matériau gyromagnétique et l'aimant, qui est conçu du moins par zone d'un matériau conducteur magnétiquement et disposé dans le circuit magnétique qui forme du moins avec une de ces zones disposées dans le circuit magnétique au moins une partie de l'élément d'accord magnétique et sur lequel est disposé à coulissement le collier de fixation.

3. Composant à micro-ondes selon la revendication 2, **caractérisé en ce que** le boîtier comprend une pièce de boîtier (1) essentiellement en forme de cuvette qui présente une face de fond (3) qui comprend la zone du boîtier qui forme au moins une partie de l'élément d'accord magnétique et sur laquelle le collier de fixation est logé à coulissement.

4. Composant à micro-ondes selon l'une des revendications 1, 2 ou 3, **caractérisé en ce qu'**un entrefer de largeur variable est formé par le collier de fixation.

5. Composant à micro-ondes selon l'une des revendications 2, 3 ou 4, **caractérisé en ce que** la zone du boîtier sur laquelle le collier de fixation est logé à coulissement présente une cavité en forme de fente s'étendant essentiellement dans le sens de coulissement du collier de fixation et recouvrable, du moins en partie, par le collier de fixation.

6. Circulateur à micro-ondes **caractérisé par** un composant à micro-ondes selon l'une des revendications 1 à 5.

7. Isolateur à micro-ondes, **caractérisé par** un composant à micro-ondes selon l'une des revendications 1 à 5.
